# FASCICULE DE BREVET EUROPEEN

(11) **EP 0 001 946 B1**
(45) Date de publication et mention de la délivrance du brevet: **25.03.1981**
(21) Numéro de dépôt: 78400145.5
(22) Date de dépôt: 24.10.1978
(51) Int. Cl.: B01F 5/00, C01B 3/26

(54) **Appareil mélangeur de gaz réactionnels pour les réacteurs de réformage à l'oxygéne**
Mischvorrichtung für Reaktionsgase für Sauerstoff-Reformierungsreaktoren
Reactive gases mixing apparatus for oxygen-reforming reactors

(30) Priorité: 08.11.1977 FR 7733493
(43) Date de publication de la demande: 16.05.1979
(73) Titulaire: Banquy, David Léon, F-75006 Paris (FR)
(72) Inventeur: Banquy, David Léon, F-75006 Paris (FR)

## Description

La présente invention se rapporte à un appareil ayant pour objet de mélanger très rapidement les gaz réactionnels entrant dans un réacteur de réformage à l'oxygène destiné à la production de gaz de synthèse.

Dans la technique du réformage à l'oxygène, on fait subir à un gaz de procédé une oxydation partielle par réaction avec un gaz oxydant, dans un réacteur revêtu intérieurement de réfractaire, garni d'un lit de catalyseur à base de nickel, et fonctionnant dans des conditions pratiquement adiabatiques. Ledit gaz de procédé est composé d'un ou de plusieurs hydrocarbures, et éventuellement de vapeur d'eau, d'hydrogène, des oxydes du carbone et d'azote. Ledit gaz oxydant contient une teneur élevée en oxygène libre, et éventuellement de l'azote, de la vapeur d'eau et du gaz carbonique. Dans la pratique industrielle, on trouve avantageux de préchauffer les gaz réactionnels autant que possible avant de les injecter dans le réacteur, afin d'économiser la consommation d'oxygène et d'améliorer ainsi le rendement général de la réaction.

On constate alors qu'au delà d'une certaine température de préchauffe, variable suivant les paramètres du procédé, la réaction commence instantanément dès qu'on met en contact les deux gaz réactionnels, bien avant d'arriver en contact avec le catalyseur. Or la réaction qui se produit dans la phase gazeuse peut conduire à des effets indésirables, comme la surchauffe excessive de la zone correspondante du réacteur, ou les réactions secondaires parasites aboutissant à la formation de particules de noir de carbone, qui se déposent ensuite sur le catalyseur et en réduisent la performance. Dans un grand nombre de cas, ces effets indésirables sont attribuables au dispositif de mélange des gaz réactionnels à l'entrée du réacteur, ledit dispositif mélangeant les gaz à une vitesse trop lente par rapport à la vitesse de réaction en phase gazeuse.

En effet, lorsque fa réaction commence instantanément au contact des deux gaz réactionnels, alors que le mélange est encore loin d'être homogène, la réaction fortement exothermique qui se produit dans les fractions riches en oxygène fait monter à un niveau très élevé la température desdites fractions, et la chaleur ainsi dégagée est transmise par radiation aux autres fractions qui sont pauvres en oxygène et riches en hydrocarbures, provoquant ainsi un craquage thermique de ceux-ci et, en conséquence, la formation de particules de carbone dans le mélange réactionnel.

Dans les réacteurs de réformage à l'oxygène présentement utilisés dans l'industrie, que l'on peut classer en deux catégories, les effets indésirables sont évités pour des raisons qui sont spécifiques à chaque catégorie:
(a) Dans la préparation du gaz de synthèse d'ammoniac par réformage primaire à la vapeur suivi d'un réformage secondaire à l'air, telle que décrite dans les brevets USA 2 829 113,' 3 278 452, 3 264 066 et 3 388 074 par exemple, la température d'entrée des gaz réactionnels au réacteur de réformage secondaire est suffisamment élevée pour que la réaction commence instantanément; néanmoins, la pression partielle de l'oxygène dans le mélange desdits gaz réactionnels est très faible, de l'ordre de 1,0 à 1,5 bar seulement, et le gaz provenant du réformage primaire ne contient aucun autre hydrocarbure que le méthane, dont la molécule est beaucoup plus stable thermiquement que celles des autres hydrocarbures; de plus, la pression partielle du méthane dans le mélange des gaz réactionnels est très faible, de l'ordre de 1,3 à 1,8 bar; dans ces conditions, aucune précaution particulière n'est nécessaire pour procéder au mélange des gaz réactionnels, sauf que la couche supérieure de catalyseur, ainsi que le revêtement réfractaire dans la zone de mélange, sont conçus pour résister à des températures sensiblement plus élevées que celle du lit catalytique.
(b) Dans la préparation des gaz de synthèse par réformage direct à l'oxygène des hydrocarbures, telle que décrite dans le brevet français 1 158 617 par exemple, on limite en général la température de préchauffe des deux gaz réactionnels à un niveau inférieur à 450°C environ, comme indiqué à la page 2 ligne 4 dudit brevet, et l'on utilise aussi une importante quantité de vapeur d'eau dans le gaz de procédé, et parfois même dans l'oxygène. Dans ces conditions, la réaction commence à peine dans la phase gazeuse, avant d'arriver au contact du catalyseur, et les dispositifs de mélange présentement utilisés permettent d'obtenir un mélange quasi-homogène sur le catalyseur; néanmoins, ces dispositifs ne seraient plus satisfaisants si la réaction devait commencer d'une manière appréciable dans la phase gazeuse, par le jeu des températures de préchauffe plus élevées, c'est à dire supérieures à 500°C, et des proportions de vapeur plus faibles.

Dans le procédé décrit dans la demande de brevet français FR - A - 2 372 116, les conditions de marche du réformage secondaire à l'oxygène sont précisément plus sévères que celles pratiquées actuellement, essentiellement du fait que la pression partielle de l'oxygène dans le mélange réactionnel est nettement supérieure, c'est à dire de l'ordre de 6 à 8 bars, que la pression partielle du méthane dans ledit mélange est de l'ordre de 10 à 15 bars, et que le gaz de procédé peut contenir des hydrocarbures plus lourds que le méthane, tout en ayant des températures de préchauffe comparables ou supérieures à celles pratiquées pour le réacteur secondaire dans l'industrie du gaz de synthèse d'ammoniac. Ainsi, dans ledit procédé, la réaction commence instantanément au contact des deux gaz réactionnels, et l'on a besoin d'utiliser une nouvelle conception d'appareil mélangeur de gaz pour éviter les risques de formation de particules de carbone.

De même, si l'on veut procéder à un réformage direct à l'oxygène d'une matière première hydrocarbonée, en vue de produire un gaz de synthèse ayant un faible rapport molaire H2/CO, impliquant l'utilisation de températures de préchauffe élevées et des proportions de vapeur faibles, on aurait aussi besoin d'une nouvelle conception d'appareil de mélange pour les raisons explicitées ci-dessus.

L'objet de la présente invention est précisément de répondre à cette nécessité, par une conception d'un appareil mélangeur de gaz permettant d'obtenir très rapidement un mélange quasi-homogène avant que l'oxygène n'ait le temps de réagir de manière significative.

Dans le domaine de la production des gaz de synthèse par oxydation partielle des hydrocarbures, la réaction de l'oxygène sur la matière première est réalisée sans l'aide de catalyseur, et en conséquence, la formation d'une faible quantité de particules de noir de carbone n'est pas gênante pour un fonctionnement satisfaisant du procédé. De plus, la réaction d'oxydation partielle dans ces procédés a lieu à une température bien supérieure (1300 à 1500°C) à celle du réformage à l'oxygène (900 à 1 100°C), et en conséquence le soucis majeur est de protéger l'appareil mélangeur de la chaleur excessive du réacteur, par une circulation intérieure d'eau par exemple.

Dans le domaine d'oxydation partielle susmentionné, plusieurs appareils mélangeurs ont été conçus, tels que décrits dans les brevets USA 2 582 938 - 2 772 149 - 2 621 117 - 2 838 105 et les brevets Grande Bretagne 726 206 - 780 120 et 832 385. Dans ces appareils mélangeurs, l'oxygène est en général injecté à travers un seul canal, lequel doit avoir une section suffisante pour admettre la totalité du débit; en conséquence, même si l'oxygène est injecté à grande vitesse à travers ladite section, la vitesse de dispersion des molécules d'oxygène dans le mélange réactionnel est lente comparée à celle de la réaction. De plus, le jet d'oxygène, à l'endroit où il sort de son orifice, est en général entouré par le gaz à faible vitesse du réacteur, ce qui n'est pas favorable à une dispersion rapide des molécules d'oxygène.

Dans le cas particulier du brevet USA 2 772 149 le mélange de gaz réactionnels se fait à la surface d'un diaphragme poreux; cela présente l'avantage de mélanger rapidement les gaz réactionnels. Néanmoins, à cause de la vitesse lente du gaz traversant les pores du diaphragme, la réaction a lieu essentiellement à la surface de sortie dudit diaphragme, lequel doit en conséquence être conçu pour résister aux hautes températures. Dans les unités de grande capacité, ce dispositif nécessiterait une grande surface pour le diphragme, ce qui le rend onéreux et impraticable.

Dans le cas du brevet Grande Bretagne 726206 l'appareil mélangeur est conçu essentiellement pour une matière première liquide, laquelle est injectée dans le réacteur sous forme d'un film mince recevant des deux côtés à grande vitesse des jets d'oxygène sous un certain angle. Ce dispositif est particulièrement adapté pour disperser le liquide en fine gouttelettes; néanmoins, cela ne permet pas d'obtenir rapidement un mélange gazeux homogène, du fait que les jets d'oxygène ne sont pas entourés de gaz à grande vitesse. Si l'on utilise dans ce dispositif une matière première gazeuse, et surtout si elle contient une forte teneur en hydrogène comme dans la demande de brevet français FR - A - 2 372 116, le débit volumétrique correspondant serait nettement supérieur à celui de l'oxygène ou du liquide équivalent; comme le jet d'oxygène n'entre en contact avec le jet de gaz de procédé que d'un seul côté, la vitesse de dispersion des molécules d'oxygène serait trop lente par rapport à celle de la réaction qui commence instantanément au contact des deux gaz.

Pour toutes les raisons développées ci-dessus, les appareils mélangeurs conçus pour les procédés d'oxydation partielle ne peuvent pas convenir pour le réformage à l'oxygène d'une matière première hydrocarbonée gazeuse, dans des conditions sévères telles que décrites ci-dessus, du fait que le risque de formation de particules de carbone doit être totalement éliminé.

On pourrait envisager d'utiliser pour le réformage à l'oxygène des hydrocarbures un appareil mélangeur de gaz réactionnels comme celui décrit dans le brevet USA 3 998 934 pour la production de noir de carbone, en injectant par exemple l'oxygène dans les tubulures centrales 13-14-15 dudit appareil, et le gaz de procédé par les tubulures latérales tangentielles 16. Lorsque la réaction commence immédiatement au contact des deux gaz réactionnels, par suite de températures de préchauffe élevées, les molécules de gaz de procédé qui entrent en contact avec celles d'oxygène les plus éloignées de l'axe réagissent en premier pour produire un mélange à température élevée, par suite de l'exothermicité de la réaction; ensuite, les molécules d'oxygène un peu plus proches de l'axe réagissent avec ledit mélange pour produire un mélange gazeux à température encore plus élevée, et ainsi de suite jusqu'à l'axe de l'appareil où la température sera maximum. Il se forme ainsi une zone centrale ayant une température très nettement supérieure à celle du gaz de procédé sur la périphérie, lequel ne réagit pas au début Avec l'oxygène, mais reçoit par radiation la chaleur de ladite zone centrale et subit alors un craquage thermique conduisant à la formation de particules de carbone. Ainsi, quel que soit le degré de turbulence, une grande partie des molécules d'oxygène entrent en contact avec du gaz qui a déjà réagi et qui est donc porté à une température élevée, ce qui crée une température excessive dans la zone centrale et provoque la formation de particules de carbone qui se déposent sur le catalyseur et rendent le procédé inexploitable. L'appareil du brevet USA 3 998 934 ne peut donc pas convenir non plus pour mélanger les deux gaz réactionnels entrant dans un réacteur de réformage à l'oxygène où la réaction commence instantanément au contact des deux gaz.

En règle générale, dans les procèdes de production de noir de carbone, comme celui décrit dans le brevet USA 3 998 934, la chaleur est transmise par radiation d'un gaz chaud circulant à la périphérie de l'appareil cylindrique vers un hydrocarbure liquide dispersé très finement en gouttelettes par l'effet de la turbulence le long de l'axe de l'appareil; il n'est donc pas besoin de mélanger les fluides pour provoquer le craquage thermique de la charge qui produira le noir de carbone. Or, dans les procédes de réformage à l'oxygène, on cherche précisément à faire l'inverse, car on doit impérativement éviter la formation de particules de carbone, ce qui nécessite d'obtenir très rapidement un mélange homogène des gaz réactionnels avant d'arriver au contact du catalyseur, et même avant que l'oxygène n'ait le temps de réagir de manière significative en phase gazeuse dans le cas des procédés utilisant des conditions sévères, tel que celui décrit dans la demande de brevet français 77-08459, procédés dans lesauels la réaction commence instantanément en phase gazeuse dès que les deux gaz réactionnels sont mis en contact. Ainsi, pour ces raisons, on ne peut pas utiliser dans lesdits procédés un" liÎppareil mélangeur de gaz réactionnels analogue à ceux utilisés dans les procédés de production de noir de carbone par décomposition thermique des hydrocarbures.

L'idée fondamentale dans la conception de l'appareil objet de la présente invention est que la section de passage du gaz oxydant, à l'endroit précis où il commence à entrer en contact avec le gaz de procédé, doit imprimer au flux d'oxygène une forme de filet fin ou couche fine, afin que les molécules d'oxygène aient très peu de chemin à parcourir avant d'être dispersées dans l'autre gaz. Etant donné le débit important de gaz oxydant utilisé, cela implique que celui-ci soit injecté dans le gaz de procédé par l'intermédaire d'une multitude de canaux parallèles, se terminant chacun par un orifice de sortie dont l'une au moins des dimensions est très réduite. Cet orifice de sortie peut avoir la forme d'une fente, continue ou discontinue, dont la largeur est inférieure à 20 mm, et de préférence inférieure à 8 mm; ledit orifice peut aussi avoir une forme circulaire ou elliptique, dont le plus petit des diamètres doit être inférieur à 20 mm, et de préférence inférieur à 8 mm. De plus, afin d'augmenter la vitesse de dispersion de l'oxygène dans le gaz de procédé, celui-ci est animé d'un violent mouvement heficoïdal autour desdits canaux, ce mouvement étant obtenu de préférence par une injection tangentielle de ce gaz sur les parois intérieures de l'appareil.

Etant donné les températures et les pressions élevées dans le réacteur de réformage à l'oxygène, et la nécessité de placer l'appareil mélangeur près du catalyseur, celui-ci et celui-là sont tous les deux placés dans le même récipient métallique, revêtu intérieurement d'une couche de briques ou de ciment réfractaire. De plus, le logement du catalyseur nécessite un grand diamètre, alors que l'appareil de mélange a besoin d'un espace assez réduit, dont le volume est de l'ordre de 3 à 9 pour cent de celui du catalyseur.

L'appareil objet de la présente invention est ainsi constitué de deux parties: d'une part une enveloppe revêtue intérieurement de réfractaire, et à l'intérieur de laquelle est injecté le gaz de procédé, et d'autre part un distributeur et une multitude de canaux parallèles dans lesquels circule le gaz oxydant, et qui sont logés à l'intérieur de ladite enveloppe. La forme de l'enveloppe peut être soit cylindrique, avec une section circulaire ou elliptique, soit tronconique. Le raccordement avec le lit de catalyseur se fait en général par une section tronconique.

La Fig. 1 représente l'enveloppe sous sa forme préférentielle: la paroi métallique et cylindrique 1 se prolonge vers le bas par une section tronconique 3 pour la liaison avec le réacteur de réformage portant le catalyseur, et vers le haut par un fond sphérique 2 à travers lequel passe le. tuyau 5 d'où arrive le gaz oxydant. Les tubulures d'entrée du gaz de procédé n'ont pas été représentées sur la Fig. 1 pour en faciliter la lecture; néanmoins leurs axes sont au niveau A-A', et elles sont disposées de manière à obtenir un écoulement tangentiel du gaz le long des parois intérieures du réfractaire, comme indiqué sur les Fig. 2 et Fig. 3 qui représentent des sections selon A-A'. Comme le gaz s'écoule ensuite vers le bas, il suit un mouvement hélicoïdal à l'intérieur de l'enveloppe, autour des et entre les multiples canaux parallèles du gaz oxydant.

Le gaz oxydant entre par le tuyau 5, lequel aboutit à un distributeur 6 ayant ice une forme de cone, mais pouvant avoir d'autres formes de révolution autour de l'axe de l'enveloppe telles que: tore, sphère ou soucoupe. Le distributeur central 6 alimente toutes les canalisations parallèles à l'axe de l'enveloppe et qui sont soudees, et disposees régulièrement sur toute la section; le diamètre du distributeur 6 est sensiblement inférieur au diamètre intérieur du revêtement réfractaire 4, afin de laisser l'espace à une bonne circulation du gaz de procédé. Bien entendu, l'ensemble distributeur et canaux est constitué d'un alliage inoxydable et refractaire, et est maintenu en position par tous les moyens mécaniques appropriés.

Selon une première représentation de la présente invention, indiquée sur la Fig. 1, chaque canal est composé d'un tuyau 7 de faible diamètre, soit inférieur à 80 mm, dont l'extrémité se termine par un éventail 8 à double paroi: le gaz oxydant sort par le fente continue ou discontinue formée au bord de l'éventail par les deux parois, et dont la largeur est inférieure à 20 mm, et de préférence inférieure à 8 mm. Le plan de chaque éventail est orienté parallélement à la paroi la plus proche de l'enveloppe, ou fait avec celle-ci un angle faible, par exemple de 10 à 30°, dans le sens facilitant l'écoulement du gaz de procédé. Seuls trois canaux ont été représentés sur la Fig. 1, pour en faciliter la lecture, mais la Fig. 2 représente une coupe selon A-A' avec la totalité des canaux représentés; sur cette dernière figure ont été représentées les tubulures 9 d'entrée du gaz de procédé, tangentiellement aux parois.

Selon une variante de cette première représentation, l'extrémité des canaux ou tubes est en forme d'étoile ou de croix à parois doubles, que l'on obtient en écrasant sur quatre ou plusieurs côtés les parois du tube avec une pince. On obtient ainsi deux ou plusieurs fentes croisées, la largeur de chacune étant inférieure à 20 mm, et de préférence inférieure 8 mm.

La représentation décrite ci-dessus convient particulièrement aux petites ou moyennes capacités, pour lesquelles on peut utiliser un nombre restreint de tubes parallèles, et ayant chacun un diamètre assez faible. Lorsque le débit de gaz oxydant devient très important, on est obligé soit d'augmenter le nombre de tubes, soit d'augmenter leur diamètre, soit les deux simultanément; toutes ces mesures ont pour effet de contrecarrer le mouvement hélicoïdal du gaz de procédé et de le convertir très rapidement en un mouvement parallèle aux tubes. On peut pallier, au moins partiellement, à cet inconvénient en donnant à certains tubes, surtout à ceux qui sont situés sur la périphérie, une forme hélicoïdale orientée dans le même sens que le gaz de procédé.

La Fig. 3 montre, en coupe suivant A-A' de la Fig. 1, une seconde représentation de la présente invention, conçue pour éviter l'inconvénient mentionné ci-dessus, et donc parfaitement adaptée aux très grandes capacités. Chaque canal de gaz oxydant 10 a une section en forme de croissant à double paroi, orienté de manière à faciliter la circulation du gaz de procédé entre les canaux. De plus, la fente par laquelle sort le gaz oxydant, a une largeur inférieure à 20 mm, et de préférence inférieure à 8 mm, et est obtenue par le rapprochement des deux parois du croissant, ce qui lui donne la même forme que le canal lui même. Ainsi, chaque film de gaz oxydant, au moment où il sort de la fente, se trouve pris en sandwich entre deux couches de gaz de procédé, ce qui le disperse très rapidement dans celui-ci.

Comme pour la représentation précédente, on peut dans ce cas aussi donner, au moins à certains cannaux, une forme hélicoïdale orientée dans le même sens que celui du gaz de procédé, afin de faciliter la dispersion de l'oxygène dans celui-ci, tout en réduisant l'impact de gaz trop chaud sur le catalyseur du réacteur.

De la description développée ci-dessus, on peut se rendre compte que la plus petite dimension de l'orifice de sortie des canaux d'oxygène, ou la largeur de la fente qui s'y trouve, dépendra essentiellement du degré de sévérité de la réaction de réformage à l'oxygène, c'est à dire de la vitesse de réaction de l'oxygène avec le gaz de procédé en phase gazeuse, et du risque de formation de noir de carbone ou de températures excessives, qui résulteraient d'une grande vitesse de réaction dans un mélange gazeux très hétérogène. En conséquence, la largeur de ladite fente, ou la plus petite dimension dudit orifice, sera d'autant plus réduite que la vitesse de réaction est plus grande, ou que le risque de formation de noir est plus grand. Dans les cas les plus sévères, cette largeur de fente ou cette plus petite dimension doit être inférieure à 3 mm.

Tandis que les représentations particulières de la présente invention ont été décrites ci-dessus, il est bien entendue que la présente invention ne s'y trouve pas confinée, et, en conséquence, les revendications suivantes ont pour objet de couvrir toute l'étendue, et de traduire tout l'esprit, de la présente invention.

## Revendications

1. Un appareil destiné à mélanger très rapidement, sans formation de particules de carbone, les gaz réactionnels entrant dans les réacteurs de réformage à l'oxygène en présence de catalyseur, réacteurs dans lesquels une réaction fortement exothermique se produit instantanément, avant d'arriver au contact avec ledit catalyseur, entre un gaz riche en oxygène libre et un gaz de procédé contenant des hydrocarbures, et éventuellement de la vapeur d'eau, de l'hydrogène et des oxydes du carbone, ledit appareil étant composé essentiellement d'une enveloppe métallique (1) contenant un distributeur (6) et une multitude de canaux parallèles (7), et caractérisé
- en ce que l'enveloppe métallique (1) a une forme cylindrique ou tronc conique, est revêtue intérieurement de réfractaire (4), et est munie d'une ou plusieurs conduites (9) à travers lesquelles ledit gaz de procédé est injecté tangentiellement dans ladite enveloppe, lui imposant ainsi un mouvement hélicoïdal à l'intérieur de celle-ci,
- en ce que le distributeur (6) a une forme de révolution autour de l'axe de ladite enveloppe (1), et reçoit ledit gaz riche en oxygène à l'aide d'une conduite (5) traversant l'enveloppe (1) et son revêtement réfractaire (4),
- en ce que les canaux (7) sont parallèles à l'axe de l'enveloppe (1), et disposés de manière à permettre audit gaz de procédé de circuler autour des et entre lesdits canaux avant de contacter ledit gaz riche en oxygène,
- en ce que chaque canal (7) est soudé à une extrémité au distributeur (6) et ouvert à l'autre extrémité, de sorte que ledit gaz riche en oxygène pénètre dans chaque canal à une extrémité et sort à l'autre extrémité où il entre en contact avec ledit gaz de procédé,
- en ce que l'orifice par lequel ledit gaz riche en oxygène sort de chaque canal (7) a au moins une dimension très réduite, permettant ainsi d'injecter chaque flux de gaz riche en oxygène sous forme de filet fin ou de couche fine dans ledit gaz de procédé.

2. Un appareil selon la revendication 1 dans lequel l'orifice de sortie du gaz riche en oxygène a la forme d'une fente.

3. Un appareil selon la revendication 1 ou 2 dans lequel chaque canal (7) est constitué d'un tube circulaire dont l'extrémité par laquelle sort le gaz riche en oxygène est munie d'un éventail à double paroi (8) se terminant par une fente.

4. Un appareil selon la revendication 1 ou 2 dans lequel, au moins pour une partie des canaux, chaque canal a une section en forme de croissant (10), orienté dans le sens que facilite le mouvement hélicoïdal du gaz de procédé, et l'extrémité desdits canaux, à l'endroit où sort le gaz riche en oxygène, est muni d'une fente ayant la même forme de croissant (10).

5. Un appareil selon la revendication 1 dans lequel l'orifice de sortie du gaz riche en oxygène est en forme de croix ou d'étoile dont chaque branche est constitué d'une fente.

6. Un appareil selon la revendication 1 dans lequel l'orifice de sortie du gaz riche en oxygène a une forme circulaire ou elliptique.

7. Un appareil selon l'une quelconque des revendications 1 à 6 dans lequel certains canaux (7) ont une forme hélicoïdale orientée dans le même sens que celui du mouvement hélicoïdal du gaz de procédé.

## Claims

1. An apparatus for mixing very rapidly, without formation of carbon particules, the reacting gases entering oxygen reforming reactors containing a catalyst and where a highly exothermic reaction occurs instantaneously, before reaching said catalyst, between a free oxygen rich gas and a process gas containing hydrocarbons, and possibly steam, hydrogen and carbon oxides, which comprises essentially a metallic shell (1) containing a distributor (6) and a multitude of parallel channels (7), and which is characterized by
- said metallic shell (1) having a cylindrical or truncated conical shape, being intemally lined with refractory (4), and being provided with one or several conduits (9) through which said process gas is injected tangentially into said shell, thereby subjecting it to a helical flow therein,
- said distributor (6) having a shape of revolution around the axis of said metallic shell (1), and receiving said free oxygen rich gas through a conduit (5) crossing said metallic shell and its refractory lining (4),
- said channels (7) being parallel to the axis of said metallic shell (1), and arranged so as to allow said process gas to flow around and between said channels before coming into contact with said free oxygen rich gas,
- each one of said parallel channels (7) being welded at one end to distributor (6) and open at the other end, so that free oxygen rich gas is injected in each channel at one and issues at the other end, where it comes into contact with said process gas,
- the orifice through which said free oxygen rich gas issues from each parallel channel (7) having at least one very reduced dimension, thus allowing to inject each jet of said free oxygen rich gas into said process gas in the form of a thin film or a thin thread.

2. An apparatus according to claim 1, wherein the outlet orifice of said free oxygen rich gas has the shape of a slot.

3. An apparatus according to claim 1 or 2, wherein each channel (7) is made of a circular tube having, at the end where said oxygen rich gas issues, a double walled fish tail (8) ending by a slot.

4. An apparatus according to claim 1 or 2, wherein, at least for some of the channels, each channel has the shape of a crescent (10), oriented in the direction which facilitates the helical flow of said process gas, and has, at the end where said oxygen rich gas issues, a slot having the same crescent shape (10).

5. An apparatus according to claim 1 wherein the outlet orifice of the oxygen rich gas has the form of a cross or a star, of which each branch is a slot.

6. An apparatus according to claim 1 wherein the outlet orifice of the oxygen rich gas has a circular or elliptical shape.

7. An apparatus according to any one of claims 1 to 6, wherein some channels (7) have a helical form oriented in the same direction as that of the helical flow of the process gas.

## Patentansprüche

1. Vorrichtung zum sehr raschen Vermischen von Reaktionsgasen aus einem an freiem Sauerstoff reichen Gas und einem Verfahrensgas, das Kohlenwasserstoffe und gegebenenfalls Wasserdampf, Wasserstoff und Kohlenoxyde enthält, die in Reaktoren zur Reformierung mit Sauerstoff in Gegenwart von Katalysatoren eingeführt werden, ohne die Ausbildung von Kohlenstoffteilchen, wobei in den Reaktoren eine stark exotherme Reaktion sich augenblicklich einstellt, vor dem Inberührunggelangen der Reaktionsgase mit dem gennannten Katalysator, wobei die Vorrichtung im wesentlichen aus einem Metallmantel, der einen Verteiler und eine Mehrzahl von parallelen Kanälen unfaßt, besteht, dadurch gekennzeichnet, daß der Metallmantel (1) eine zylindrische oder stumpfkegelige Gestalt aufweist, im Inneren mit einem feuerfesten Material (4) ausgekleidet ist und mit einer oder mehreren Leitungen (9) ausgestattet ist, durch welche das Verfahrensgas tangential in den genannten Mantel eingedüst wird, wobei dem Gas eine schraubenförmige Bewegung im Inneren des Mantels erteilt wird, der Verteiler (6) eine Form der Umdrehung um die Achse des Mantels (1) hat, und das sauerstoffreiche Gas durch eine Leitung (5) erhält, welche durch den Mantel (1) und seine feuerfeste Auskleidung (4) hindurchgeht, und daß die Kanäle (7) zu der Achse des Mantels (1) parallel und in solcher Weise angeordnet sind, daß das Verfahrensgas um die genannten Kanäle herum und zwischen diesen hindurch vor dem Inberührunggelangen mit dem sauerstoffreichen Gas strömen kann, und daß jeder Kanal (7) an einem Ende mit dem Verteiler (6) fest verbunden ist und an dem anderen Ende offen ist in der Weise, daß das sauerstoffreiche Gas in jeden Kanal an einem Ende eindringt und am anderen Ende austritt, wo es in Kontakt mit dem Verfahrensgas gelangt, und daß die Öffnung, durch welche das sauerstoffreiche Gas jeden Kanal (7) verläßt, wenigstens eine stark verkleinerte Abmessung aufweist, wodurch das Eindüsen jedes Strahles des sauerstoffreichen Gases in Form von feinen Fäden oder feinen Schichten oder Filmen in das Verfahrensgas ermöglicht wird.

2. Vorrichtung nach Anspruch 1, dadurch gekennzeichnet, daß die Ausgangsöffnung für das sauerstoffreiche Gas die Form einer Spalte oder eines Schlitzes aufweist.

3. Vorrichtung nach Anspruch 1 oder 2, dadurch gekennzeichnet, daß jeder Kanal (7) aus einem runden Rohr besteht, wobei das äußere Ende, durch welches das sauerstoffreiche Gas abgeht, mit einem fächerförmigen, doppelwandigen Teil (8) ausgestattet ist, das in einem Schlitz endet.

4. Vorrichtung nach einem der Ansprüche 1 oder 2, dadurch gekennzeichnet, daß bei wenigstens einigen der Kanäle jeder Kanal einen halbmondförmigen Abschnitt (10) aufweist, der so ausgerichtet ist, daß die schraubenförmige Bewegung des Verfahrensgases erleichtert wird, und daß das Ende der Kanäle, an welchem das sauerstoffreiche Gas austritt, mit einem Spalt mit der gleichen halbmondförmigen Gestalt (10) versehen ist.

5. Vorrichtung nach Anspruch 1, dadurch gekennzeichnet, daß die Auslaßöffnung des sauerstoffreichen Gases die Form eines Kreuzes oder eines Sternes hat, wobei jeder Zweig aus einem Spalt oder Schlitz gebildet ist.

6. Vorrichtung nach Anspruch 1, dadurch gekennzeichnet, daß die Auslaßöffnung für das sauerstoffreiche Gas eine runde oder elliptische Gestalt aufweist.

7. Vorrichtung nach einem der Ansprüche 1 bis 6, dadurch gekennzeichnet, daß bestimmte Kanäle (7) in einer schraubenförmigen Gestalt mit der gleichen Orientierung wie diejenige der schraubenförmigen Bewegung des Verfahrensgases vorliegen.
